# EUROPÄISCHE PATENTANMELDUNG

(11) **EP 0 768 443 A1**
(43) Veröffentlichungstag der Anmeldung: **16.04.1997**
(21) Anmeldenummer: 96101359.6
(22) Anmeldetag: 31.01.1996
(51) Int. Cl.: E05F 3/00

(54) **Bodentürschliesser**

(30) Priorität: 09.10.1995 DE 29515995 U
(71) Anmelder: SOCIETA' ITALIANA PROGETTI S.r.l., 20013 Magenta (IT)
(72) Erfinder: Marinoni, Mario, I-20013 Magenta (IT)
(74) Vertreter: Viering, Jentschura & Partner

(57) **Zusammenfassung**

Bodentürschließer mit einem in einen Hohlraum im Boden (2) einsetzbaren Bodenkasten (1) zur Aufnahme eines Schließergehäuses (3), aus dem ein Drehzapfen (4) heraussteht, und mit einer Abdeckplatte (5), von welcher der Bodenkasten (1) und das Schließergehäuse (3) abgedeckt sind, wobei die Abdeckplatte (5) eine Öffnung (7) aufweist, durch welche der Drehzapfen (4) hindurchragt. Dabei ist der Drehzapfen (4) von einem flexiblen Öffnungsabdeckteil (8) umgeben, von welchem die Öffnung (7) der Abdeckplatte (5) rings des Drehzapfens (4) zumindest teilweise abgedeckt ist und welches an der Abdeckplatte (5) befestigt ist. Die Öffnung (7) der Abdeckplatte (5) ist als Schlitz ausgebildet, der an einem Umfangsrand der Abdeckplatte (5) offen und von zwei Seitenrändern begrenzt ist. Das flexible Öffnungsabdeckteil weist zwei flexible Streifen auf, die sich von den Seitenrändern aus erstrecken und entlang der Mittellinie des Schlitzes parallel zu den Schlitzrändern voneinander getrennt sind.

## Beschreibung

Die Erfindung betrifft einen Bodentürschließer nach dem Oberbegriff des Anspruchs 1 sowie nach dem Oberbegriff des Anspruchs 7.

Ein derartiger Bodentürschließer ist beispielsweise aus dem Deutschen Gebrauchsmuster G 93 19 769.1 bekannt. Bei diesem Bodentürschließer der eingangs erwähnten Art ist die Abdeckplatte geteilt, so daß auch dann, wenn das Schließergehäuse bereits in den Bodenkasten eingesetzt ist und zusammen mit diesem in den Boden versenkt ist, und überdies die Türe bereits auf den Drehzapfen montiert ist, die zu diesem Zweck geteilte Abdeckplatte immer noch montiert werden kann. Dabei bildete die Abdeckplatte im montierten Zustand eine Öffnung aus, welche den Drehzapfen umgibt und dabei im montierten Zustand ein Loch beliebiger Form, aber mit geschlossener Umfangskontur ausbildet. Nachteilig ist dabei jedoch, daß die Abdeckplatte am Montageort nicht mehr an veränderte bauliche Randbedingungen angepaßt werden kann. Beispielsweise liegt die Position des Drehzapfens bezüglich beider Abdeckplattenteile sehr genau fest, weil die Öffnung den Drehzapfen relativ eng umschließen muß, damit kein Schmutz in den Bodenkasten und schließlich in das Schließergehäuse eindringen kann, was zu Funktionsstörungen führen kann.

Andererseits kann es vorkommen, daß der Abstand zwischen dem Drehzapfen und der längs der drehzapfennahen Stirnkante der Abdeckplatte verlaufenden Wand variiert. Hierzu kann höchstens vorgesehen werden, mittels Spezialwerkzeugen wie Eisensägen oder Blechscheren die Abdeckplatte durch einen Schnitt parallel zu der wandnahen Stirnkante abzuschneiden, beispielsweise um die Abdeckplatte genau auf ein solches Maß zu kürzen, deren wandnahe Stirnkante mit der Wand bündig abschließt. Jedoch sind hierzu Spezialwerkzeuge erforderlich, die am Montageort häufig nicht verfügbar sind. Dies führt in der Regel zum unsachgemäßen Kürzen der Abdeckplatte, was optische Nachteile mit sich bringt oder sogar zu einem Zerstören der Abdeckplatte führen kann.

Die Erfindung löst die Aufgabe, einen Bodentürschließer der eingangs erwähnten Art zu schaffen, welcher flexibel und ohne Spezialwerkzeug an unterschiedliche bauliche Randbedingungen angepaßt werden kann, wobei aber dennoch gewährleistet bleibt, daß kein Schmutz in den Bodenkasten eindringen kann.

Dies wird gemäß der Erfindung durch die Merkmale im kennzeichnenden Teil der Ansprüche 1 bzw. 8 erreicht.

Das flexible Teil ist vorzugsweise so ausgebildet, daß es entweder den Drehzapfen hindurchtreten läßt, also sich an der Durchlaßstelle teilt, oder daß es mit einfachen Werkzeugen wie einer Schere oder einem Taschenmesser an derjenigen Stelle, an welcher der Drehzapfen durch die Öffnung treten soll, ausgeschnitten werden kann. Dadurch wird eine ziemlich weitgehende Freiheit in der Montagelage von der Abdeckplatte relativ zu dem Drehzapfen erreicht, wobei dieser jedoch stets von dem flexiblen Teil eng umschlossen wird, sodaß kein Schmutz in den Bodenkasten eindringen kann.

Gemäß einer vorteilhaften Weiterbildung der Erfindung ist die Öffnung der Abdeckplatte als Schlitz ausgebildet, der an einem Umfangsrand der Abdeckplatte offen ist und von zwei Seitenrändern begrenzt ist, wobei das flexible Öffnungsabdeckteil zwei flexible Streifen aufweist, die sich von den Seitenrändern aus erstrecken und entlang der Mittellinie des Schlitzes parallel zu den Schlitzrändern voneinander getrennt sind. Aufgrund des an seinem einen Umfangsrand geöffneten Schlitzes kann die gesamte Abdeckplatte beispielsweise so verschoben werden, daß deren besagter Umfangsrand bündig mit der Wand abschließt. Dabei kann der Drehzapfen das flexible Öffnungsabdeckteil an dem Schlitz teilen, so daß dieses an dieser Stelle nicht mit der Schere oder dem Taschenmesser ausgeschnitten werden muß. Sollte es jedoch vorteilhaft sein, ein Ausschneiden vorzunehmen, so kann dies symmetrisch zu dem Schlitz in besonders vorteilhafter Weise durchgeführt werden. Es ist jedoch auch möglich, nur einen flexiblen Streifen als das flexible Öffnungsabdeckteil vorzusehen, welcher die gesamte Öffnung überdeckt. Dies hat den Vorteil, weniger Einzelteile verwenden zu müssen, kann sich jedoch je nach verwendetem Material für den Öffnungsabdeckteil etwas nachteilig bezüglich des Hindurchtretens des Drehzapfens auswirken.

Üblicherweise sind das Schließergehäuse und infolgedessen der Bodenkasten sowie die Abdeckplatte länglich ausgeführt, d.h. die Abdeckplatte weist Längskanten und sich dazu rechtwinklig erstreckende, kürzere Stirnkanten auf. Vorteilhaft ist die Öffnung für den Drehzapfen symmetrisch zur Längs-Symmetrieachse ausgebildet und derjenige Umfangsrand, zu welchem hin die als Schlitz ausgebildete Öffnung geöffnet ist, ist eine der beiden kürzeren Stirnkanten. Je nach Anwendungsgebiet ist es jedoch auch möglich, daß die Öffnung sich an einer anderen Stelle befindet und zu einer der beiden Längskanten hin geöffnet ist. Dies ist insbesondere dann der Fall, wenn die Längskante bündig mit der Wand abschließen soll.

Gemäß einer vorteilhaften Weiterbildung derjenigen Ausführungsform, bei welcher die Öffnung zu der kürzeren Stirnkante hin geöffnet ist, weist die Abdeckplatte eine in der nahe der Öffnung befindliche Stirnkante auf, welche von dem Schlitz in einem ersten Stirnkantenabschnitt und in einem zweiten Stirnkantenabschnitt unterteilt ist, wobei an beiden Stirnkantenabschnitten jeweils ein sich längs derselben erstreckendes, flexibles Stirnkantenteil befestigt ist. Entsprechend der obigen Variante kann der Schlitz auch die Längskante in einen ersten und einen zweiten Längskantenabschnitt unterteilen, wobei an beiden Längskantenabschnitten jeweils ein sich längs derselben erstreckendes, flexibles Längskantenteil befestigt ist. Dadurch wird ermöglicht, daß zusätzlich eine weitere Einbauflexibilität ermöglicht wird, indem das flexible Stirnkantenteil bzw. Längskantenteil mit einer Schere oder einem Taschenmesser zurechtgeschnitten werden kann, um bündig mit der Wand abzuschließen. Auch kann dieses Stirnkantenteil bzw. Längskantenteil von der Wand leicht gebogen werden, sodaß sich ein Zurechtschneiden am Montageort auch vollständig erübrigen kann.

Gemäß einer anderen vorteilhaften Weiterbildung kann die Abdeckplatte längs einer Teilungsfuge teilbar sein, wobei die Teilungsfuge die Öffnung teilt, welche im montierten Zustand der Abdeckplatte als ein Loch mit geschlossener Umfangskontur ausgebildet ist. Die Öffnung kann gemäß dieser vorteilhaften Ausgestaltung wesentlich größer als der Drehzapfen ausgebildet werden, aber dennoch eine geschlossene Außenkontur haben.

Als besonders vorteilhafte Weiterbildung der vorgenannten Ausbildungsform, d.h. der längs einer Teilungsfuge teilbaren Abdeckplatte, weist diese eine in der Nähe der Öffnung befindliche, durchgehende Stirnkante auf, an welcher ein sich längs der Stirnkante erstreckendes, flexibles Stirnkantenteil befestigt ist. Diese Ausführungsform bietet den besonderen Vorteil, daß einerseits der Drehzapfen relativ eng von der Öffnung umschlossen werden kann, andererseits aber dennoch die Stirnkante durch Zurechtschneiden oder Umbiegen des flexiblen Elements so angepaßt werden kann, daß diese beispielsweise bündig mit der Wand abschließt.

Vorteilhaft können das flexible Öffnungsabdeckteil sowie das flexible Stirnkantenteil als Bürstenteil oder Schaumstoffteil ausgebildet sein. Die Ausbildung als Bürstenteil bietet den Vorteil, daß sich die Bürstenteile einerseits gut zurechtschneiden lassen, andererseits aber auch ohne ein Zurechtschneiden teilen lassen und flexibel sind, um sich an den Drehzapfen bzw. die Wand anzupassen.

Wenn das flexible Öffnungsabdeckteil bzw. Stirnkantenteil als Schaumstoffteil ausgebildet ist, bietet dies den Vorteil, daß es leicht zurechtschneidbar ist, und der Drehzapfen möglicherweise auch ohne ein Zurechtschneiden durch den Schaumstoff hindurchgedrückt werden kann. Es ist jedoch grundsätzlich auch möglich, andere Materialien, beispielsweise Gummi- oder Kunststoffborsten- oder Lappen zu verwenden. Sogar Stahlborsten können verwendet werden.

Die Erfindung wird nachfolgend anhand bevorzugter Ausführungsbeispiele unter Bezugnahme auf die Zeichnung erläutert. In der Zeichnung zeigen:
Figur 1 eine perspektivische Explosionsdarstellung eines ersten Ausführungsbeispiels eines Bodenschließers, wobei die Abdeckplatte von den übrigen Bauteilen des Bodenschließers abgehoben ist;
Figur 2 eine schematisierte perspektivische Darstellung eines zweiten Ausführungsbeispiels des Bodenschließers;
Figur 3 eine schematisierte perspektivische Darstellung eines dritten Ausführungsbeispiels des Bodenschließers;
Figur 4 eine schematisierte perspektivische Darstellung eines vierten Ausführungsbeispiels des Bodenschließers; und
Figur 5 eine schematisierte perspektivische Darstellung eines fünften Ausführungsbeispiels des Bodenschließers.

Figur 1 zeigt einen Bodenkasten 1, welcher in den Boden 2 in seiner montierten Lage eingelassen ist und ein Schließergehäuse 3 aufnimmt, welches seinerseits einen Drehzapfen 4 aufweist, der von einem Mechanismus betätigt wird, der sich in dem Schließergehäuse befindet und mit dem Drehzapfen 4 gekuppelt ist. Der Drehzapfen 4 greift seinerseits formschlüssig in einen nicht dargestellten Türflügel ein, um diesen beispielsweise mittels des vorgenannten Mechanismus gedämpft zu schließen.

Entweder nachdem der nicht dargestellte Türflügel so montiert wurde, daß der Drehzapfen 4 formschlüssig in diesen eingreift, oder bevor der Türflügel montiert wird, muß die Abdeckplatte 5 auf den Boden 2 aufliegend montiert werden, so daß diese den Bodenkasten 1 sowie das Schließergehäuse 3 abdeckt. Dazu ist die Abdeckplatte größer als der Bodenkasten 1 ausgebildet, insbesondere in ihrer Längenausdehnung, was insbesondere für eine flexiblere Montagelage bezogen auf den Drehzapfen 4 erforderlich ist. Die Abdeckplatte 5 kann in üblicher Weise mit dem Boden 2 verschraubt werden. Als weitere Varianten kann die Abdeckplatte 5 mit dem Schließergehäuse 3 oder dem Bodenkasten 1 verschraubt werden.

Gemäß dem Ausführungsbeispiel nach Figur 1 ist die Abdeckplatte 5 längs einer Teilungsfuge 6 teilbar. Ein erster Abdeckplattenteil 5a ist mit der Öffnung 7 versehen, welche mit dem flexiblen Öffnungsabdeckteil 8 abgedeckt ist, welches gemäß allen in den Figuren dargestellten Ausführungsbeispielen als Bürstenteil ausgebildet ist. Die Borsten erstrecken sich ausgehend von einem schienenartigen Element 9, welches entlang eines Seitenrandes der Öffnung 7 an der Abdeckplatte 9 montiert ist und diesen Seitenrand so säumt. Ein weiterer, entsprechender Schienenteil 9 ist an einem anderen Seitenrand angeordnet, und säumt diesen entsprechend. In die an dem Abdeckplattenteil 5a angebrachten Schienenelemente 9 sind die Borsten gefaßt. Das flexible Öffnungsabdeckteil 8 weist auf diese Weise zwei flexible Streifen 8a, 8b auf, die sich von den Seitenrändern aus erstrecken und entlang der Mittellinie des Schlitzes parallel zu den Schlitzrändern voneinander getrennt sind.

Obgleich in dem Abdeckplattenteil 5a am Montageort eine Ausnehmung 10 in die Borsten geschnitten werden kann, kann der Abdeckplattenteil 5a auch ohne das Herausschneiden von Borsten auf den Drehzapfen 4 aufgeschoben werden. Durch die längliche Ausbildung der Öffnung 7 kann der Abdeckplattenteil 5a überdies flexibel in unterschiedlichen Lagen relativ zu dem Drehzapfen 4 montiert werden. Ein weiterer Abdeckplattenteil 5b kann dann so montiert werden, daß die Trennfuge 6 geschlossen ist und somit die Öffnung 7 als ein Loch mit geschlossener Umfangskontur ausgebildet ist. Der Abdeckplattenteil 5b kann separat mit dem Boden 2, dem Bodenkasten 1 oder dem Schließergehäuse 3 verschraubt werden. Weil die Abdeckplatte 5 länger als der Bodenkasten 1 ausgebildet ist, wird dieser auch dann noch vollständig abgedeckt, wenn die Abdeckplatte 5 bezüglich des Drehzapfens 4 in ihrer Längsrichtung verschoben wird, um die optimale Lage einzunehmen.

Damit auch der Abdeckplattenteil 5b flexibel an die baulichen Randbedingungen angepaßt werden kann, weist dieser eine durchgehende Stirnkante 11 auf, an welcher ein sich längs dieser Stirnkante 11 erstreckendes, flexibles Stirnkantenteil 12 angeordnet ist, welches in der montierten Lage des Abdeckplattenteils 5b beispielsweise mit der Hand oder einem beliebig geformten, anderen Hindernis bündig abschließen kann. Zu diesem Zweck kann das ebenfalls als Bürstenteil ausgebildete, flexible Stirnkantenteil 12 am Montageort ebenfalls mit einer Schere zurechtgeschnitten werden.

Eine weitere Ausführungsform ist in Figur 2 dargestellt, wobei entsprechende Elemente mit entsprechenden Bezugszeichen wie in Figur 1 versehen sind. In diesem Fall ist die Abdeckplatte 5 einstückig ausgebildet und auf ein flexibles Stirnkantenteil, welches sich entlang der Stirnkante 11 erstreckt, wurde verzichtet. Die Öffnung 7 ist länglich ausgebildet und zu der Stirnkante 11 hin geöffnet. Die Abdeckplatte 5 läßt sich also insbesondere in Längsrichtung gesehen, wie durch einen Pfeil angedeutet, in verschiedenen Lagen relativ zu dem Drehzapfen 4 montieren. Die Stirnkante 11 kann dabei so angeordnet werden, daß sie beispielsweise bündig mit der Wand abschließt. Da die Öffnung 7 auch deutlich breiter als der Drehzapfen 4 ausgebildet ist, läßt sich auch eine Querverstellung der Abdeckplatte in gewissen Grenzen verwirklichen.

Figur 3 zeigt ein Ausführungsbeispiel, welches weitgehend dem in Figur 2 dargestellten Ausführungsbeispiel entspricht, also eine einstückige Abdeckplatte 5 mit einer zur Stirnkante 11 hin geöffneten Öffnung 7 aufweist, welche die Stirnkante 11 in zwei Stirnkantenabschnitte 11a und 11b unterteilt, wobei zusätzlich an diese Stirnkantenabschnitte 11a und 11b jeweils ein flexibles Stirnkantenteil 12a bzw. 12b montiert ist, welche zusätzliche Freiheiten für die Montage der Abdeckplatte 5 und Anpassung an die baulichen Randbedingungen gewähren.

Eine weitere Ausführungsform ist in Figur 4 dargestellt, wobei die Abdeckplatte 5 wie schon in dem Ausführungsbeispiel nach Figur 1 längs einer Teilungsfuge 6 in einem ersten Abdeckplattenteil 5a und einem zweiten Abdeckplattenteil 5b teilbar ist. Die Öffnung 7 umschließt den Drehzapfen 4 nach diesem Ausführungsbeispiel relativ eng, so daß nur ein kleiner Ringspalt zwischen dem Drehzapfen 4 und der Öffnung 7 verbleibt und somit ein weitgehender Schutz vor Eindringen von Schmutz in den Bodenkasten 1 erreicht wird, ohne daß die Öffnung von einem Öffnungsabdeckteil wie nach allen anderen Ausführungsbeispielen abgedeckt sein müßte. Die Montagelage der Abdeckplattenteile 5a und 5b relativ zu dem Drehzapfen 4 kann gemäß diesem Ausführungsbeispiel nur geringfügig variiert werden, d.h. in den relativ engen Grenzen, welche der Ringspalt zuläßt. Jedoch ist die Stirnkante 11 des Abdeckplattenteils 5b wie schon in dem Ausführungsbeispiel nach Figur 1 mit einem flexiblen Stirnkantenteil 12 versehen, um diesen am Montageort an die baulichen Randbedingungen anpassen zu können, beispielsweise so, daß dieser mit einer Wand oder mit einem beliebigen, anders geformten Element bündig abschließt.

Eine Spezialausführung zeigt Figur 5, wobei die Öffnung 7 zu einer Längskante 13 der einstückig ausgebildeten Abdeckplatte 5 hin geöffnet ist, und gleichzeitig längs der Stirnkante 11 mit einem flexiblen Stirnkantenteil versehen ist, während die Öffnung 7 wie schon bei den Ausführungsbeispielen nach Figuren 1-3 mit einem flexiblen Öffnungsabdeckteil 8 versehen ist. Damit läßt sich die Montageplatte quer verstellen, wie durch den Doppelpfeil angedeutet ist, als auch in gewissen, engen Grenzen aufgrund der Schlitzbreite der Öffnung 7 in Längsrichtung verstellen. Dazu ist die Abdeckplatte 5 breiter als der Bodenkasten 1 ausgebildet, so daß die Abdeckplatte 5 stets über die Bodenkasten-Längskanten überstehen und den Bodenkasten 5 auch dann noch vollständig abdecken, wenn die Abdeckplatte 5 gegenüber diesem seitlich verschoben wird. Überdies kann eine Anpassung an die baulichen Anpassungen aufgrund des flexiblen Stirnkantenteils 12 erfolgen, so daß dieses bündig mit einer Wand oder mit einem beliebigen anderen Element abschließen kann, während die Längskante 13 ebenfalls so eingestellt werden kann, daß diese bündig mit einer Wand abschließt. Dieses Ausführungsbeispiel läßt sich besonders vorteilhaft in Ecken einbauen.

Um darüberhinaus eine bessere Anpassung der Öffnung 7 an den Drehzapfen 4 zu ermöglichen, ist die Öffnung 7 an ihrem einen Ende abgerundet.

## Patentansprüche

1. Bodentürschließer mit einem in einen Hohlraum im Boden (2) einsetzbaren Bodenkasten (1) zur Aufnahme eines Schließergehäuses (3), aus dem ein Drehzapfen (4) heraussteht, und mit einer Abdeckplatte (5), von welcher der Bodenkasten (1) und das Schließergehäuse (3) abgedeckt sind, wobei die Abdeckplatte (5) eine Öffnung (7) aufweist, durch welche der Drehzapfen (4) hindurchragt, dadurch gekennzeichnet, daß der Drehzapfen (4) von einem flexiblen Öffnungsabdeckteil (8) umgeben ist, von welchem die Öffnung (7) der Abdeckplatte (5) rings des Drehzapfens (4) zumindest teilweise abgedeckt ist und welches an der Abdeckplatte (5) befestigt ist.

2. Bodentürschließer nach Anspruch 1, dadurch gekennzeichnet, daß die Öffnung (7) der Abdeckplatte (5) als Schlitz ausgebildet ist, der an einem Umfangsrand der Abdeckplatte (5) offen ist und von zwei Seitenrändern begrenzt ist, und daß das flexible Öffnungsabdeckteil (8) zwei flexible Streifen aufweist, die sich von den Seitenrändern aus erstrecken und entlang der Mittellinie des Schlitzes parallel zu den Schlitzrändern voneinander getrennt sind.

3. Bodentürschließer nach Anspruch 1, dadurch gekennzeichnet, daß die Abdeckplatte (5) längs einer Teilungsfuge (6) teilbar ist, wobei die Teilungsfuge (6) die Öffnung (7) teilt, welche im montierten Zustand der Abdeckplatte (5) als ein Loch mit geschlossener Umfangskontur ausgebildet ist.

4. Bodentürschließer nach Anspruch 2, dadurch gekennzeichnet, daß die Abdeckplatte (5) eine in der Nähe der Öffnung (7) befindliche Stirnkante (11) aufweist, welche von dem Schlitz in einen ersten Stirnkantenabschnitt (11a) und einen zweiten Stirnkantenabschnitt (11b) unterteilt ist, wobei an beiden Stirnkantenabschnitten jeweils ein sich längs derselben erstreckendes, flexibles Stirnkantenteil (12a bzw. 12b) befestigt ist.

5. Bodentürschließer nach Anspruch 3, dadurch gekennzeichnet, daß die Abdeckplatte (5) eine in der Nähe der Öffnung (7) befindliche, durchgehende Stirnkante (11) aufweist, an welcher ein sich längs dieser Stirnkante (11) erstreckendes, flexibles Stirnkantenteil (12) befestigt ist.

6. Bodentürschließer nach einem der vorangehenden Ansprüche, dadurch gekennzeichnet, daß das flexible Öffnungsabdeckteil (8) sowie das flexible Stirnkantenteil (12) als Bürstenteil oder als Schaumstoffteil ausgebildet ist.

7. Bodentürschließer mit einem in einen Hohlraum im Boden (2) einsetzbaren Bodenkasten (1) zur Aufnahme eines Schließergehäuses (3), aus dem ein Drehzapfen (4) heraussteht, und mit einer Abdeckplatte (5), von welcher der Bodenkasten (1) und das Schließergehäuse (3) abgedeckt sind, wobei die Abdeckplatte (5) eine Öffnung (7) aufweist, durch welche der Drehzapfen (4) hindurchragt, wobei die Abdeckplatte (5) längs einer Teilungsfuge (6) in zwei Abdeckplattenteile (5a, 5b) teilbar ist, wobei die Teilungsfuge (6) die Öffnung (7) teilt, welche im montierten Zustand der Abdeckplatte (5) als ein Loch mit geschlossener Umfangskontur ausgebildet ist, dadurch gekennzeichnet, daß die Abdeckplatte (5) an einem ihrer Abdeckplattenteile (5b) eine in der Nähe der Öffnung (7) befindliche, durchgehende Stirnkante (11) aufweist, an welcher ein sich längs dieser Stirnkante (11) erstreckendes, flexibles Stirnkantenteil (12) befestigt ist.

8. Bodentürschließer nach Anspruch 7, dadurch gekennzeichnet, daß das flexible Stirnkantenteil (12) als Bürstenteil oder als Schaumstoffteil ausgebildet ist.
